# FASCICULE DE BREVET EUROPEEN

(11) **EP 1 953 706 B1**
(45) Date de publication et mention de la délivrance du brevet: **28.09.2016**
(21) Numéro de dépôt: 08150299.9
(22) Date de dépôt: 16.01.2008
(51) Int. Cl.: G07B 17/00

(54) **Système de traitement d'adresses à très haute cadence**
System zur Adressenverarbeitung in sehr hohem Arbeitstakt
System for very high-speed processing of addresses

(30) Priorité: 26.01.2007 FR 0752904
(43) Date de publication de la demande: 06.08.2008
(73) Titulaire: NEOPOST TECHNOLOGIES, 92220 Bagneux (FR)
(72) Inventeur: Gilham, Dennis, ESSEX, CM4 9LT (GB); Rico, Ruben, 75014, PARIS (FR)
(74) Mandataire: David, Alain

(56) Documents cités:
- WO-A-00/00300
- WO-A-00/08612
- WO-A-00/65541
- US-A- 3 184 061
- US-B1- 6 977 353

## Description

### Domaine de l'invention

La présente invention se rapporte au domaine du traitement de documents et elle concerne plus particulièrement un système de traitement d'adresses permettant un tri des articles de courrier à très haute cadence.

### Art antérieur

Afin d'éviter les goulots d'étranglement dans le traitement du courrier lors de sa distribution, le tri des articles de courrier doit être effectué de préférence à très haute cadence. Un moyen connu pour accélérer le tri est d'imprimer sur les enveloppes à trier des codes spécifiques, en général de type codes à barres, qui formant une représentation graphique du code postal du destinataire lisible de façon automatique permettent d'accélérer ce tri.

Malheureusement, cette solution n'est pas universelle et tous les articles de courrier ne disposant pas de tels codes, il est nécessaire d'effectuer une reconnaissance de l'adresse destinataire à l'entrée de la machine de tri pour que ce tri puisse être exécuté correctement. Or, cette reconnaissance étant complexe, elle prend du temps, ce qui a pour conséquence de ralentir notablement le processus de distribution du courrier.

La demande internationale WO00/08612 décrit un système kiosque disposé en libre-service dans les locaux de l'administration postale pour permettre à un utilisateur d'affranchir lui-même un colis pour un destinataire quelconque. De même, la demande WO00/00300 et le brevet US6977353 montrent des systèmes de traitement de courrier incluant un identifiant unique permettant un tri du courrier.

### Objet et définition de l'invention

La présente invention a donc pour objet un système de traitement de courrier permettant une cadence de tri des articles de courrier affranchis particulièrement élevée.

Ces buts sont atteints par un système de traitement de courrier conforme à la revendication 1.

Ainsi, avec cette configuration particulière qui permet de numériser les articles de courrier dès leur expédition et ainsi de reconnaître l'adresse du destinataire avant l'entrée dans la machine de tri, le tri des articles de courrier peut être effectuée très rapidement et à moindre coût et la distribution du courrier aux destinataires planifiée.

De préférence, ledit premier serveur est un serveur du concessionnaire de ladite machine à affranchir et ledit second serveur est un serveur de l'administration postale ou d'un transporteur privé assurant la distribution du courrier et lesdits moyens pour extraire des données déterminées desdites images numériques sont disposés dans l'un ou l'autre desdits premier et second serveurs.

Avantageusement, lesdites données déterminées comportent au moins un code postal du destinataire et ledit premier serveur comporte en outre des moyens pour vérifier ledit code postal du destinataire à partir d'une base de données d'adresses valides.

Selon le mode de réalisation envisagé, ledit numéro d'identification unique peut être imprimé sur l'article de courrier avec l'empreinte postale ou lu sur l'article de courrier en même temps que l'adresse du destinataire ou bien extrait d'un transpondeur RFID collé sur l'article de courrier ou d'une empreinte tridimensionnelle du papier formant l'article de courrier.

De préférence, ledit numéro d'identification unique imprimé ou lu est un code à barres ou un code alphanumérique.

### Brève description des dessins

Les caractéristiques et avantages de la présente invention ressortiront mieux de la description suivante, faite à titre indicatif et non limitatif, en regard des dessins annexés sur lesquels :
- la figure 1 est une vue schématique simplifiée montrant un système de traitement de courrier permettant un tri accéléré selon l'invention, et
- la figure 2 est un organigramme illustrant un exemple du procédé de traitement mis en oeuvre dans le système de la figure 1.

### Description détaillée d'un mode de réalisation préférentiel

La figure 1 illustre de façon schématique un système de traitement de courrier comportant, comme il est connu, une machine à affranchir 10 disposée dans un local courrier d'un expéditeur et destinée à imprimer une empreinte postale 12A sur les articles de courrier 12 qu'elle reçoit par exemple d'un système d'alimentation en articles de courrier (non représenté) et reliée à distance à un serveur 14 d'un concessionnaire de cette machine lui-même relié à un serveur 16 d'une administration postale. Ce second serveur est en liaison au niveau d'un bureau de réception des articles de courrier de cette administration postale avec un lecteur optique de documents 18 dont la sortie est reliée à une machine de tri 20 comportant plusieurs bacs de réception 20A à 20Z correspondant chacun à une destination particulière pour les articles de courrier. Le lecteur optique reçoit les articles de courrier affranchis et en extrait différentes informations nécessaires au tri de ces articles, par exemple des codes à barres lorsque l'article de courrier en est pourvu.

Selon l'invention, la machine à affranchir 10 comporte un lecteur optique 10A, avantageusement du type scanneur doté d'un capteur à contact, pour numériser l'adresse du destinataire 12B portée sur l'article de courrier et des moyens de stockage 10B du type base de données pour stocker l'image de l'adresse ainsi numérisée. A cette image est associé dans la base de données un code d'identification unique 12C qui est imprimé sur l'article de courrier par la machine à affranchir lors de l'impression de l'empreinte postale. De façon alternative, ce code unique peut aussi déjà être présent sur l'article de courrier, de préférence au niveau de l'adresse, et il est alors numérisé avec celle-ci. De même, le serveur du concessionnaire est relié à une base de données d'adresses 22 contenant une liste à jour d'adresses valides.

Le fonctionnement du système est maintenant décrit en association avec la figure 2. Dans une première étape 100, les enveloppes ou étiquettes à affranchir sont introduites par pile dans la machine à affranchir dans laquelle, lors d'une étape 102, les adresses destinataires portées sur ces enveloppes sont numérisées une à une par les moyens de numérisation 10A. Dans une étape suivante 104, l'empreinte postale est imprimée sur l'enveloppe ainsi que le code d'identification unique (étape 106) lorsque ce dernier n'est pas déjà présent sur l'enveloppe. A l'étape 108, ce numéro d'identification unique est stocké dans la base de données 10B de la machine à affranchir avec l'image numérique de l'adresse correspondant à l'enveloppe portant ce numéro. De façon périodique, et au plus tard au moment du ramassage du courrier, le contenu de cette base de données (dont deux enregistrements sont illustrés par la référence 24) est, dans une nouvelle étape 110, envoyé automatiquement pour traitement au serveur du concessionnaire 14 via des moyens connus de communication (non représentés). Ce traitement consiste, dans une étape 112, par un processus de reconnaissance OCR à extraire de chacune des images numériques reçues l'adresse du destinataire (limitée ou non à son seul code postal) de l'enveloppe concernée, à la reconnaître (la décoder par reconnaissance de caractères) et à vérifier la validité de cette adresse (notamment la réalité du code postal) au moyen de la base de données d'adresses 22 associée au serveur du concessionnaire. Une fois cette opération effectuée, l'adresse vérifiée et le numéro d'identification unique associé sont envoyés, dans une étape 114, au serveur de l'administration postale 16 ou simplement, mis à disposition de celui-ci pour accélérer les opérations de tri et corrélativement pour planifier à l'avance la logistique de distribution du courrier à leur destinataire. Deux enregistrements de la base de données ainsi accessibles sont illustrés par la référence 26.

En effet, lors de l'introduction des enveloppes dans le lecteur optique 18 dans une étape 116, une simple lecture du numéro unique d'identification (étape 118) permettra dans une étape 120 de récupérer automatiquement l'adresse exacte (c'est-à-dire éventuellement corrigée) du destinataire sans aucune reconnaissance de caractères préalable au niveau de ce lecteur et à partir de cette adresse commander en conséquence dans une étape terminale 122 la machine de tri en fonction de l'adresse ainsi récupérée. Bien entendu, les articles de courrier n'ayant pas subis les traitements précités, essentiellement ceux provenant des boites aux lettres, subirons un traitement différent mettant en oeuvre comme il est connu un centre de vidéo codage avec saisie manuelle du code postal après aiguillage dans un bac spécifique de rejet de la trieuse.

On notera que si, dans la description précitée, le tri est effectué au niveau de l'administration postale, il est bien entendu que l'invention peut aussi trouver application chez un transporteur privé assurant la distribution du courrier dont le serveur sera alors en liaison avec celui du concessionnaire. De même, le contenu de la base de données accessible par l'administration postale ou ce transporteur peut ne pas être limité aux enregistrements précités mais comporter par exemple également l'image de l'adresse du destinataire ou encore un code correspondant directement à un des bacs de réception de la machine de tri.

On notera également que si dans l'exemple illustré, il a été envisagé d'effectuer l'extraction des images, leur décodage et leur vérification au niveau du serveur du concessionnaire, il doit être entendu que ces opérations peuvent toutes aussi bien être effectuées au niveau du serveur de l'administration postale (sous réserve que la base de données d'adresses valides 22 lui soit reliée) dès la réception du serveur du concessionnaire des données correspondantes et donc surtout bien avant que la numérisation des articles de courrier soit effectuée au bureau de réception de l'administration postale.

Il est clair également que s'il est fait référence précédemment à une machine à affranchir intégrant les moyens de numérisation, il est aussi envisageable que ces moyens de numérisation soit externes notamment lorsqu'il s'agit de numériser des adresses portées sur des enveloppes épaisses ou des colis. Ces moyens de numérisation peuvent aussi intégrer des moyens de lecture RFID lorsque l'article de courrier comporte un transpondeur RFID dans lequel est inscrit le numéro d'identification unique ou encore un scanneur de la structure tridimensionnelle du papier du type de ceux développés par la société Ingénia® lorsque ce numéro d'identification unique est constitué simplement par la seule empreinte 3D du papier formant l'article de courrier.

## Revendications

1. Système de traitement de courrier comportant une machine à affranchir (10) des articles de courrier (12) disposée dans les locaux d'un expéditeur et reliée à distance à un premier serveur (14) lui-même relié à un second serveur (16), ce second serveur étant en liaison avec un lecteur optique (18) relié à une machine de tri (20) pour trier les articles de courrier affranchis reçus au niveau d'un bureau de réception de ces articles de courrier, ladite machine à affranchir comportant des moyens de numérisation (10A) pour numériser les adresses des destinataires (12B) portées sur les articles de courrier au fur et à mesure de leur introduction dans ladite machine à affranchir, des moyens de stockage (10B) pour stocker les images numériques des adresses ainsi numérisées en association avec un numéro d'identification unique (12C) et des moyens de communication pour transférer périodiquement les images numériques ainsi indexées vers ledit premier serveur, **caractérisé en ce que** ledit premier serveur comporte des moyens (14) pour extraire de chacune desdites images numériques ladite adresse du destinataire, pour vérifier ladite adresse du destinataire à partir d'une base de données d'adresses valides (22) et pour envoyer audit second serveur ladite adresse vérifiée et ledit numéro d'identification unique associé et **en ce que** ledit lecteur optique est configuré pour récupérer automatiquement ladite adresse vérifiée par une simple lecture dudit numéro unique d'identification sans aucune reconnaissance de caractères préalable au niveau dudit lecteur optique et pour, à partir de ladite adresse vérifiée, commander automatiquement ladite machine de tri lors de la réception desdits articles de courrier affranchis.

2. Système de traitement de courrier selon la revendication 1, **caractérisé en ce que** ledit premier serveur est un serveur du concessionnaire de ladite machine à affranchir.

3. Système de traitement de courrier selon la revendication 2, **caractérisé en ce que** ledit second serveur est un serveur de l'administration postale ou d'un transporteur privé assurant la distribution du courrier.

4. Système de traitement de courrier selon la revendication 1, **caractérisé en ce que** ledit numéro d'identification unique est destiné à être imprimé sur l'article de courrier en même temps que l'empreinte postale (12A).

5. Système de traitement de courrier selon la revendication 1, **caractérisé en ce que** ledit numéro d'identification unique est destiné à être lu sur l'article de courrier avec l'adresse du destinataire.

6. Système de traitement de courrier selon la revendication 4 ou la revendication 5, **caractérisé en ce que** ledit numéro d'identification unique est un code à barres ou un code alphanumérique.

7. Système de traitement de courrier selon la revendication 1, **caractérisé en ce que** ledit numéro d'identification unique est inscrit dans un transpondeur RFID collé sur l'article de courrier.

8. Système de traitement de courrier selon la revendication 1, **caractérisé en ce que** ledit numéro d'identification unique est constitué par une empreinte tridimensionnelle du papier formant l'article de courrier.

9. Système de traitement de courrier selon la revendication 1, **caractérisé en ce que** ledit premier serveur comporte en outre des moyens (14) pour mettre à disposition dudit second serveur, au lieu de lui être envoyé, ladite adresse vérifiée et ledit numéro d'identification unique associé.

10. Système de traitement de courrier selon la revendication 9, **caractérisé en ce que** ledit premier serveur comporte en outre des moyens (14) pour mettre à disposition dudit second serveur ladite image numérique de ladite adresse du destinataire ou un code correspondant à un des bacs de réception de ladite machine de tri.

## Patentansprüche

1. Postbearbeitungssystem, das eine Maschine zum Frankieren (10) von Poststücken (12) umfasst, die in den Räumlichkeiten eines Absenders angeordnet und mit einem ersten Server (14), welcher selbst mit einem zweiten Server (16) verbunden ist, fernverbunden ist, wobei dieser zweite Server mit einem optischen Lesegerät (18) in Verbindung ist, das mit einer Sortiermaschine (20) zum Sortieren der im Bereich einer Annahmestelle dieser Poststücke aufgenommenen, frankierten Poststücke verbunden ist, wobei die Frankiermaschine Digitalisierungsmittel (10A) zum Digitalisieren der Adressen der Empfänger (12B), die sich auf den Poststücken befinden, entsprechend ihres Einführens in die Frankiermaschine, Speicherungsmittel (10B) zum Speichern der Digitalbilder der so digitalisierten Adressen in Verbindung mit einer einmaligen Identifikationsnummer (12C) sowie Kommunikationsmittel zum periodischen Übermitteln der so indizierten Digitalbilder an den ersten Server umfasst, **dadurch gekennzeichnet, dass** der erste Server Mittel (14) umfasst, um aus einem jeden der Digitalbilder die Adresse des Empfängers abzufragen, um die Adresse des Empfängers anhand einer Datenbank von gültigen Adressen (22) zu überprüfen und um die überprüfte Adresse und die zugeordnete einmalige Identifikationsnummer an den zweiten Server zu senden, und dass das optische Lesegerät dazu ausgelegt ist, die überprüfte Adresse durch ein einfaches Lesen der einmaligen Identifikationsnummer ohne eine vorherige Zeichenerkennung im Bereich des optischen Lesegerätes automatisch zu gewinnen und anhand der überprüften Adresse die Sortiermaschine bei der Aufnahme der frankierten Poststücke automatisch zu steuern.

2. Postbearbeitungssystem nach Anspruch 1, **dadurch gekennzeichnet, dass** der erste Server ein Server des Konzessionärs der Frankiermaschine ist.

3. Postbearbeitungssystem nach Anspruch 2, **dadurch gekennzeichnet, dass** der zweite Server ein Server der Postverwaltung oder eines die Verteilung der Post sicherstellenden privaten Beförderungsunternehmers ist.

4. Postbearbeitungssystem nach Anspruch 1, **dadurch gekennzeichnet, dass** die einmalige Identifikationsnummer dazu bestimmt ist, gleichzeitig mit dem Poststempel (12A) auf das Poststück gedruckt zu werden.

5. Postbearbeitungssystem nach Anspruch 1, **dadurch gekennzeichnet, dass** die einmalige Identifikationsnummer dazu bestimmt ist, auf dem Poststück mit der Adresse des Empfängers gelesen zu werden.

6. Postbearbeitungssystem nach Anspruch 4 oder Anspruch 5, **dadurch gekennzeichnet, dass** die einmalige Identifikationsnummer ein Barcode oder ein alphanumerischer Code ist.

7. Postbearbeitungssystem nach Anspruch 1, **dadurch gekennzeichnet, dass** die einmalige Identifikationsnummer in einen RFID-Transponder, der auf das Poststück geklebt ist, eingetragen ist.

8. Postbearbeitungssystem nach Anspruch 1, **dadurch gekennzeichnet, dass** die einmalige Identifikationsnummer durch einen dreidimensionalen Abdruck des das Poststück bildenden Papiers gebildet ist.

9. Postbearbeitungssystem nach Anspruch 1, **dadurch gekennzeichnet, dass** der erste Server ferner Mittel (14) umfasst, um dem zweiten Server die überprüfte Adresse und die zugeordnete einmalige Identifikationsnummer zur Verfügung zu stellen, anstatt dass sie an ihn gesendet werden.

10. Postbearbeitungssystem nach Anspruch 9, **dadurch gekennzeichnet, dass** der erste Server ferner Mittel (14) umfasst, um dem zweiten Server das Digitalbild der Adresse des Empfängers oder einen Code, der einem der Aufnahmebehälter der Sortiermaschine entspricht, zur Verfügung zu stellen.

## Claims

1. A mail processing system comprising a franking machine (10) of mailpieces (12) arranged at a sender's mail room and connected remotely to a first server (14) itself connected to a second server (16), said second server being connected to an optical reader (18) connected to a sorting machine (20) for sorting the franked mailpieces received at an office for receiving said mailpieces, said franking machine comprising scanning means (10A) to scan the addresses of recipients (12B) carried on the mailpieces as and when they are introduced into said franking machine, storage means (10B) for storing digital images of the scanned addresses in association with a unique identification number (12C) and communication means for periodically transferring the indexed digital images to said first server, **characterized in that** said first server comprises means (14) for extracting from each of said digital images said address of recipient, for verifying said address of recipient on the basis of a database of valid address (22) and for sending to said second server said verified address of recipient and said associated unique identification number, and **in that** said optical reader is configured for automatically retrieving said verified address of the recipient by only the reading of said unique identification number without any prior character recognition at the optical reader and for automatically controlling said sorting machine when receiving said franked mailpieces from said verified address.

2. A mail processing system according to claim 1, **characterized in that** said first server is a dealer said franking machine.

3. A mail processing system according to claim 2, **characterized in that** said second server is a server of postal authorities or a private carrier who handles the delivery of mail.

4. A mail processing system according to claim 1, **characterized in that** said unique identification number is destined to be printed on the mailpiece along with the postal indicia (12A).

5. A mail processing system according to claim 1, **characterized in that** said unique identification number is destined to be red from the mailpiece with the recipient's address.

6. A mail processing system according to claim 4 or claim 5, **characterized in that** said unique identification number is a barcode or an alphanumeric code.

7. A mail processing system according to claim 1, **characterized in that** said unique identification number is registered in RFID transponder adhered to the mailpiece.

8. A mail processing system according to claim 1, **characterized in that** said unique identification number is constituted by a three-dimensional fingerprint of the paper forming the mailpiece.

9. A mail processing system according to claim 1, **characterized in that** said first server further comprises means (14) for making said verified address of the recipient and said associated unique identification number available to said second server, instead of sending to it.

10. A mail processing system according to claim 9, **characterized in that** said first server further comprises means (14) for making said digital image of said address of the recipient or a code corresponding to one of the reception trays of the sorting machine available to said second server.
